# EUROPÄISCHE PATENTSCHRIFT

(11) **EP 0 164 651 B1**
(45) Veröffentlichungstag und Bekanntmachung des Hinweises auf die Patenterteilung: **06.05.1987**
(21) Anmeldenummer: 85106638.1
(22) Anmeldetag: 30.05.1985
(51) Int. Cl.: B65H 23/32, B65H 20/02

(54) **Vorrichtung zum Abziehen einer Endlospapierbahn und zum Zuführen derselben in einen Schnelldrucker**
Apparatus for feeding a continuous paper web to a high-speed printer
Dispositif pour alimenter une bande de papier continue vers une imprimante rapide

(30) Priorität: 02.08.1984 DE 3428511; 02.06.1984 DE 3420667
(43) Veröffentlichungstag der Anmeldung: 18.12.1985
(73) Patentinhaber: SÜKA Süddeutsche Spezialdruckerei Hermann Jung GmbH, D-7512 Rheinstetten 4 Forchheim (DE)
(72) Erfinder: Fischer, Werner, D-7517 Waldbronn (DE); Schmidt, Rolf, D-7517 Waldbronn (DE)
(74) Vertreter: Dipl.-Ing. Heiner Lichti Dipl.-Phys. Dr.rer.nat. Jost Lempert Dipl.-Ing. Hartmut Lasch

## Beschreibung

Die Erfindung betrifft eine Vorrichtung zum Abziehen einer in einem Stapel gefalteten Endlospapierbahn und zum Zuführen der Papierbahn zur Druckeinheit eines eine Abzugskraft aufbringenden Schnelldruckers, insbesondere eines Laser-Druckers, mit Führungs- und Abzugswalzen für die Papierbahn, von denen wenigstens eine angetrieben ist.

Bei Druckern von Großrechnern od. dgl., nämlich Laserdruckern wird mit einer im wesentlichen durch den Rechner vorgegebenen erheblichen Arbeitsgeschwindigkeit gearbeitet. Die Drucker weisen Papierstapelschächte auf, in die das in Kartons befindliche zu bedruckende Endlospapier eingestellt werden kann, um dann über einen Drucker- oder Zuführschacht in die eigentliche Druckeinheit eingefädelt zu werden. Die Stapel sind dabei in den Kisten derart gelegt, daß jedes einzelne zu bedruckende Blatt durch Perforationen begrenzt und hierdurch trennbar mit dem nächsten Blatt verbunden ist, wobei die einzelnen Blätter zick-zack-artig unmittelbar übereinander liegen, in dem jede Perforation umgefalzt ist. Da dieser Rechner-Papierstapel von Hand transportiert und insbesondere von Hand von einer Palette zum Drucker versetzt werden muß, dürfen diese Stapel nur ein gewisses Gewicht und damit eine gewisse Anzahl von Papierlagen aufweisen. Die Kapazität der Schnelldrucker kann in dieser Weise nicht mehr voll genutzt werden, da bei diesen Schnelldruckern schon nach einer kurzen Zeit jeweils ein neuer Papierstapel eingesetzt und in die Drucke inheit eingefädelt werden muß, wodurch hohe Stillstandzeiten des Laserdruckers bedingt sind, die eine volle Ausnutzung der Druckgeschwindigkeit des Druckers und seiner Kapazität verhindern. Man hat versucht, statt vorperforierter Papierstapel Rollen zu verwenden, diese sind jedoch sehr schwer und voluminös, so daß sie in der Regel eine völlig andere Lagerung sowie andere Transportvoraussetzungen erfordern. Ein weiterer Nachteil besteht darin, daß aufgrund fehlender Vorfalzung die Formulare nicht mehr problemlos in einem Stapel abgelegt werden können, sondern über Reiß- oder Schneidgeräte vereinzelt werden müssen. Die durch die Aufrollung der Papierbahn mögliche Rollneigung des Papiers kann hier zu Schwierigkeiten führen. Ferner wird bei der Aufrollung die auf die Formulare aufgedruckte Druckfarbe relativ luftdicht abgeschlossen, so daß eine einwandfreie Trocknung der Druckfarbe nicht gewährleistet ist. Hierdurch kann es bei dem mit hohen Temperaturen durchgeführten Ein brennvorgang bei Laserdruckern zu Verdampfungen von Farbbestandteilen und dadurch zu unerwünschten Verschmutzungen der Einbrennstatio führen. Letztendlich ist für die Rollaufhängung und Bewegung vor dem Hochleistungs drucker sowie für die notwendigen Schneid- oder Reißgeräte ein erheblicher technischer und kosten mäßiger Aufwand erforderlich.

Es wurde auch schon vorgeschlagen (DE-A-30 41 026), mehrere z. B. zwei ansich hebbare und in den Druckerschacht einsetzbare « Kleinstapel in ihren Kartons auf einer Stützplatte zu belassen und über eine zusätzlich zum Drucker vorgesehene Vorrichtung, die auf einer Grundplatte angeordnet ist und nach Entfernen der den Papierstapelschacht des Druckers abschließenden Tür in den Papierstapelschacht teilweise eingeschoben werden kann, die Papierbahn von den Stapeln abzuziehen und in den Drucker einzuführen. Hier müssen die einzelnen Kleinstapel zwar nicht mehr in den Druckerschacht gehoben werden, dennoch bleibt durch den Einsatz von Kleinstapeln weiterhin die Kapazität begrenzt, da die Vorrichtung nur eine so geringe Höhe aufweist, daß höhere Stapel nicht eingesetzt werden können. Abgesehen davon, daß der Abzugsvorgang von einer Person dauernd über wacht werden muß, oder aber, wenn dies nicht geschieht, die Papierbahn bis in den Papierschacht eingezogen und erst ein Ende der Papierbahn dort durch die vort vorgesehene Detektoranordnung festgestellt werden kann, wodurch das Verbinden mit der nächsten Bahn nur in komplizierter Weise erfolgen kann, ist bei der bekannten Vorrichtung von erheblichem Nachteil, daß die zur Geräuschdämmung vorgesehene Tür des Stapelschachtes nicht geschlossen werden kann. Der Betrieb ist daher mit der Verursachung eines erheblichen Geräuschpegels verbunden. Weiterhin sind bei der bekannten Vorrichtung zwar angetriebene Walzen vorgesehen, diese müssen aber zumindestens bei einem längeren Stillstand des Druckers ebenfalls stillgesetzt werden, da aufgrund der Führung der Papierbahn über die zumindestens eine der angetriebenen Walzen sonst dort zu einem unerwünschten Papierstau durch Weiterförderung des Papiers im Bereich der angetriebenen Walzen, aber nicht weiter erfolgendem Abzug im Drucker kommen kann, was besonders im Umlenkbereich zu einem Verschieben der Bahn und ingesamt zu Störungen führen kann. Ein weiterer Nachteil besteht darin, daß, da die gesamte Vorrichtung auf einer gemeinsamen Grundplatte teilweise in den Druckerschacht eingeschoben wird, dieser nicht mehr zugänglich ist, insbesondere kann auch nicht zwischendurch das Druckpapier gewechselt und beispielsweise direkt aus dem Papierstapelschacht gedruckt werden. Die bekannte Vorrichtung zeichnet sich daher durch eine erhebliche Inflexibilität und eine Vielzahl von Nachteilen aus, abgesehen davon, daß sie bestenfalls bei einem einzigen bekannten Druckertyp, nämlich dem IBM 3800, nicht aber bei anderen Druckern und aufgrund der Inflexibilität auch kaum bei zukünftigen Schnelldruckern einsetzbar ist.

Die Erfindung geht von der vorstehend beschriebenen Vorrichtung aus und stellt sich die Aufgabe, eine Vorrichtung zu schaffen, die unter Vermeidung der vorgenannten Nachteile bei hoher Flexibilität verschiedene Einsatz- und Kombinationsmöglichkeit mit verschiedenen Druckern unter Geräuschreduzierung ermöglicht, wobei dennoch aber auf die Papierbahn wirkende Zugkräfte reduziert und ein unerwünschtes Reißen der Papierbahn verhindert wird.

Die vorstehend genannte Aufgabe wird bei einer Vorrichtung der eingangs genannten Art erfindungsgemäß nun dadurch gelöst, daß die Papierbahn zunächst unterhalb der angetriebenen Walze geführt ist, daß die angetriebene Walze einen eigenen Antrieb aufweist, daß eine die Papierbahn in horizontale Laufrichtung umlenkende Walze unmittelbar hinter dem Papierstapel in dessen unteren Bereich angeordnet ist, daß die Papierbahn mit horizontaler Quererstreckung in den Drucker eingeführt wird und daß zumindestens eine die Papierbahn in den Drucker einführende Einführwalze und die im Bereich des Stapels vorgesehene Umlenkwalze einen Relativabstand aufweisen.

Durch die erfindungsgemäße Ausgestaltung werden die oben genannten Nachteile der bekannten Vorrichtung gelöst, da Abzugs- und Einführungseinheiten der erfindungsgemäßen Vorrichtung räumlich variabel und damit die gesamte Vorrichtung relativ zum Drucker in unterschiedlichster Weise einseitzbar ist, ohne daß dafür andere Nachteile in Kauf genommen werden. Insbesondere kann aufgrund der horizontalen Ausrichtung der Papierbahn zumindestens im Bereich des Einführens in den Drucker, sei es unter der Unterkante einer Seitenwand eines auf Füßen stehenden Druckers, sei es durch einen Türschlitz unterhalb der Tür eines Druckers oder in ähnlicher Weise eine Geräuschreduzierung erreicht werden. Weiterhin erhält der am Schnelldrucker angeordnete Abzugsantrieb durch die erfindungsgemäße Aus bildung eines unterstützenden Antrieb im Bereich der Laufstrecke der Papierbahn, so daß bei entsprechender Abstimmung des Antriebs die Abzugskraft über eine nur kürzere Strecke aufgebracht werden muß, so daß die Papierbahn insgesamt weniger beansprucht wird. Für die angetriebene Umlenkwalze kann ein eigener Antriebsmotor vorgesehen sein. Durch die erfindungsgemäße Ausgestaltung wird die Möglichkeit geschaffen die angetriebene Umlenkwalze kontinuierlich umlaufen zu lassen, so daß sie auch dann, wenn der Drucker still gesetzt wird, also eine Abzugskraft nicht mehr ausübt, die Papierbahn lediglich noch um eine kurze Strecke fördert, ohne daß sich ein größerer Stau der Papierbahn ergibt. Bei Stillstand des Druckers hebt sich die Papierbahn nämlich aufgrund ihrer Führung von dieser ab bzw. « fällt von dieser ab », so daß die Haftung zwischen Papierbahn und Umlenkwalze recht schnell verloren geht und letztere frei umläuft.

Der kontinuierliche Antrieb der Umlenkwalze hat ferner beim Anlauf des Druckers den Vorteil, daß in dem Augenblick, wo die Papierbahn wieder gespannt ist, die Umlenkwalze wieder ihre unterstützende Antriebsfunktion übernimmt. Damit wird vor allem die beim Anlauf stoßartig wirkende Abzugskraft nur auf dem zwischen dem Drucker und der angetriebenen Umlenkwalze befindlichen Abschnitt der Papierbahn übertragen, während sie durch das allmählich erfolgende Anlegen der Papierbahn an die Umlenkwalze, bis schließlich die erforderliche Übertragungsreibung hergestellt ist, gedämpft und nicht in die weitere Papierbahn übertragen wird. Die Auswahl von Umlenkwalzen, die mit einem Antrieb versehen sind, wird man nach Zweckmäßigkeitserwägungen treffen, wobei jedenfalls eine angetriebene Umlenkwalze in der Nähe des Papierschachtes des Schnelldruckers angeordnet sein sollte.

Bei vielen Anwendungsfällen ist die Abzugsrichtung der Papierbahn vom Großstapel verschieden von der Einlaufrichtung in den Schnelldrucker, so daß ein Wendekreuz vorgesehen werden muß. das beispielsweise ggfls. aus einer quer zur Abzugsrichtung angeordneten Einlaufwalze, einem unmittelbar hinter dieser und unter einem Winkel von kleiner 90° gegenüber dieser angestellten Wendestab und einer weiteren, quer zur Einlaufrichtung angeordneten Auslaufwalze besteht, wobei innerhalb des Wendekreuzes die Papierbahn mittels des Wendestabs quer zu ihrer Laufrichtung, beispielsweise um 90°, wie aber auch durch die Auslaufwalze in Richtung ihrer Erstreckung umgelenkt werden kann. Bei Einsatz eines solchen Wendekreuzes ist erfindungsgemäß vorgesehen, daß die Auslaufwalze des Wendekreuzes angetrieben ist.

Das Wendekreuz wird sich in der Regel unmittelbar vor dem Schnelldrucker befinden, wenn beispielsweise die palettierten Großstapel neben dem Schnelldrucker aufgestellt werden müssen. Im Bereich des Wendekreuzes wirken aufgrund der Umlenkung besonders große Reibungskräfte auf die Papierbahn, so daß dort die Gefahr des Reißens entsprechend hoch ist. Die Anordnung wenigstens einer angetriebenen Walze im Bereich des Wendekreuzes, vorzugsweise der Auslaufwalze wirkt sich deshalb an dieser Stelle besonders günstig aus.

Um die Antriebskraft von der angetriebenen Walze auf die Papierbahn besonders effektiv zu übertragen, ist gemäß einer bevorzugten Ausführungsform vorgesehen, daß der angetriebenen Walze mit geringem parallelem Abstand eine Führungswalze zugeordnet ist, und daß die Papierbahn zunächst über die angetriebene Walze und dann über die Führungswalze unter Änderung der Laufrichtung zwischen den Walzen geführt ist.

Die Papierbahn wird also zwischen angetriebener a Walze und Führungswalze in einer Schlinge geführt, so daß der für die Übertragung der Antriebskraft von der angetriebenen Walze auf die Papierbahn notwendige Umschlingungswinkel gewährleistet ist.

Durch die kontinuierliche Förderung ist ein aufwendiger gesteuerter Antrieb nicht erforderlich. Es können Großstapel, wie sich ansich im Zusammenhang mit einer prinzipiellen Idee einer Abzugsvorrichtung vorgeschlagen wurden. die allerdings in nachteiliger Weise vorsah, daß die Papierbahn durch den Boden geführt wird. also bauliche Veränderungen vorgenommen werden müßten, bearbeitet werden, ohne daß sich Probleme im Abzugsbereich ergeben. Durch den Antrieb der Bahn außerhalb des Druckers wird ein spannungsloses Überführen, insbesondere unmittelbar über dem Boden erreicht, wobei die Bahn ggfls. abgedeckt werden kann. Der Papierstapelschacht und die gesamte Bedienungsseite des Druckers kann dadurch frei bleiben, da sie nicht durch eine sehr nahe angeordnete Abzugsvorrichtung verstellt werden muß. Die Bedienung des Druckers bleibt frei gewährleistet.

Weitere Vorteil und Merkmale der Erfindung ergeben sich aus den Ansprüchen und aus der nachfolgenden Beschreibung, in der Ausführungsbeispiele der erfindungsgemäßen Vorrichtung unter Bezugnahme auf die Zeichnung im einzelnen erläutert sind. Dabei zeigt bzw. zeigen :
Figur 1 eine perspektivische Ansicht eines Schnelldruckers mit Papierzuführung ;
Figur 2 eine perspektivische Detailansicht eines Wendekreuzes ;
Figur 3 eine schematische Stirnansicht der Anordnung im Bereich der Auslaufwalze des Wendekreuzes ; und
Figuren 4a bis 4d in schematischer Darstellung verschiedene Aufstellmöglichkeiten der erfindungsgemäßen Vorrichtung relativ zum Drucker.

In Figur 1 ist ein Schnelldrucker mit seinem eigentlichen Papierstapelschacht 2 erkennbar, über den die ggfls. vorgedruckte Papierbahn 3 einem Druckerschacht 2a zugeführt wird,, durch den andererseits die endgültig vom Schnelldrucker 1 bedruckte Papierbahn wieder herausgeführt wird. Das Druckwerk kann auch unmittelbar im oberen Bereich des Papierstapelschachtes 2 angeordnet sein. Die bedruckte Papierbahn -4 läuft über mehrere Umlenkwalzen 5 und wird entsprechend der Formatfalzung der einzelnen in der Papierbahn verbundenen Blätter auf einem Stapel 6 kontinuierlich abgelegt, so daß also im Stapel jede Blatteinheit unmittelbar über der vorhergehenden liegt und die Papierbahn bei jeder Vorperforation zick-zack-förmig gefaltet ist.

Die Papierversorgung erfolgt von Großstapeln 7, die beispielsweise auf einer Palette 9 seitlich des Druckers angeordnet sind. In diesen Großstapeln liegt die Papierbahn derart, daß jeweils zwei oder drei Einzelblätter, die durch Perforationen verbunden sind, fluchtend in einer Ebene hintereinander liegen, also einige Perforationen ungefaltet sind und erst nach dem Zweiten oder dritten oder einem weiteren Einzelblatt eine Perforation derart umgefalzt ist, daß die Laufrichtung der Papierbahn geändert wird. Die Großstapel 7 haben also in Abzugs- oder Laufrichtung der Papierbahn eine wesentliche größere Breite als die einer Blatteinheit oder dem nach dem Drucken im Drucker abgelegten Stapel 6 entspricht.

Die erfindungsgemäße Vorrichtung weist eine Abzugseinheit auf. die aus einem Gestell 10 besteht. das zwei senkrechte Ständer 10a, 10b aufweist, von denen zumindestens einer auf einer horizontalen Basis 10c befestigt ist, wobei die Ständer 10a. 10b an ihrem oberen Ende durch eine brückenartige Strebe 10d miteinander verbunden sind. Der Abstand der Ständer 10a, 10b und ihre Länge und damit die Höhe der Strebe 10d ist derart, daß zwischen den Ständern 10a, 10b und unter der Strebe 10d eine Palette 9 mit einem Großstapel 7 problemlos hindurchgeschoben werden kann. Dies ist wichtig, da auf einer Stapelpalette mehrere vorstehend beschriebene Großstapel 7 nebeneinander angeordnet sind und nach Abarbeiten eines dieser Stapel 7 der nächste fluchtend mit der Abzugseinheit auszurichten ist.

Ein einzelner Großstapel kann mehrere 10000 Einzelblätter aufweisen, so daß die gesamte durch die Palette 9 und Stapel gegebene Höhe mehr als 1 m betragen kann.

An der Querstrebe 10d der Abzugsvorrichtung 10 ist zunächst eine Aufnahme- oder Abzugswalze 11 vorgesehen. Die Walze 11 ist vorzugsweise mittig über dem Stapel 7 angeordnet und sollte im mittleren Drittel der Länge des Stapels 7 angeordnet sein, damit das Papier immer unter einem geeigneten Abzugswinkelbereich und ohne zu großer Entfernung zur ersten Walze aufgenommen wird ; andernfalls besteht die Gefahr eines Durchhängens der Papierbahn 3 (beispielsweise, wenn die Bahn 3 lediglich von der Walze 13 aufgenommen würde).

Im Bereich der Abzugswalze 11 ist eine Detektoreinrichtung 11 vorgesehen, die das Ende der Papierbahn 3 feststellt, den Drucker 1 stillsetzt, beispielsweise über eine im Papierschacht 2 vorgesehenen Fotozelle gleichen Zwecks, die bei Ansprechen der Detektoreinrichtung 11a über eine von dieser gesteuerten Lampe direkt beleuchtet wird, und eine Halteeinrichtung 12 auslöst, die die Papierbahn noch im Bereich oberhalb des Stapels 7 festhält, so daß leicht und bequem die nächste Papierbahn mit dem Ende der ersten Papierbahn verbunden werden kann.

Eine weitere Umlenkwalze 13 ist im Bereich der Arretiereinrichtung 12 in Abzugsrichtung hinter dem Stapel 7 angeordnet. Die Walze 13 lentk die Papierbahn um 90° nach unten ab. Sie läuft hinter dem Stapel bis in Bodennähe, wird dort direkt über dem Boden wiederum von einer Umlenkwalze 14 um 90° in die Horizontale umgelenkt (in dem dargestellten Ausführungsbeispiel) in den Papierschacht 2 geführt, wo sie schließlich über ein Wendekreuz 15, das die Papierbahn quer zu ihrer bis dahin gegebenen Laufrichtung umlenkt, dem Druckerschacht 2a des Druckers zugeführt wird. Die Papierbahn wird zunächst unter der Unterkante der Seitenwand des Druckers 1 hindurch und dann im dargestellten Beispiel (bedingt durch den konkreten Drucker) stufenartig in den Papierschacht 2 geführt.

Die Papierbahn 3 wird grundsätzlich mit horizontaler Quererstreckung in den Pappierschacht 2 eingeführt, d. h. daß die senkrecht zur Förderrichtung gegebene Erstreckungsrichtung über die Breite der Bahn sich horizontal erstreckt, wie dies in der Fig. 1 ersichtlich ist. Dies hat den Vorteil. daß der Papierschacht 2 weiterhin einen freien Raum. beispielsweise über dem Wendekreuz der Fig. 1, das nur eine Höhe von ca. 10 cm hat, aufweist, in dem beispielsweise auf einem Boden ein Kleinstapel eingebracht und zwischendurch bedruckt werden könnte, ohne daß aufwendige Umstellungsarbeiten erforderlich sind. Wenn weiter die Bahn direkt in die Bedienungsöffnung des Schachts 3 eingeführt wird, so kann dies bei dieser erfindungsgemäß vorgesehenen Ausrichtung der Bahn unterhalb der Schachttür erfolgen und diese daher beim Drucken geschlossen bleiben, was zur Lärmreduzierung erforderlich ist. Bei in senkrechter Querausrichtung einlaufender Bahn kann die Tür nicht geschlossen werden und es ergibt sich beim Betrieb ein erheblicher Lärmpegel. Auch wenn die Bahn, wie weiter oben dargestellt, unter der Unterkante des Druckers hindurch in den Papierschacht eingeführt wird, kann die Tür desselben ebenfalls beim Betrieb geschlossen bleiben, so daß keine unzumutbare Lärmbelästigung entsteht. Auch diese Einführung ist bei senkrechter Quererstreckung der Bahn nicht möglich.

An dem in Fig. 2 näher dargestellten Wendekreuz ist zunächst eine Führungswalze 17 quer zur Einlaufrichtung der Bahn 3 angeordnet, die ein Ausweichen der Papierbahn nach oben verhindert. Unmittelbar hinter der Führungswalze 17 ist in etwa gleicher Höhe ein Führungsstab 18 in einem Winkel zur Laufrichtung angestellt. Dieser lenkt die Papierbahn, wie an den Richtungspfeilen erkennbar ist, um 90° zur Umlaufrichtung um. Schließlich weist das Wendekreuz 15 im Bereich des Auslaufs 19 der Papierbahn eine Auslaufwalze 20 auf, die im dargestellten Ausführungsbeispiel einen motorischen Eigenantrieb, der in Fig. 1 mit 21 bezeichnet ist, aufweist. Die angetriebene Auslaufwalze 20 besitzt zur Verbesserung der Übertragung der Antriebskraft beispielsweise einen Gummi- oder Kunststoffbel ag. Versetzt zur angetriebenen Auslaufwalze 20 ist eine weitere, nicht angetriebene Führungswalze 22 derart angeordnet, daß die Papierbahn 3 hier mehrfach umgelenkt wird und der angetriebenen Auslaufwalze 20 mit einem entsprechend großen Umschlingungswinkel anliegt. Hinter der Führungswalze 22 ist die Papierbahn 3 schließlich im wesentlichen senkrecht nach oben geführt, um dann über ggfls. weitere Führungswalzen zur eigentlichen Druckeinheit, ggfls. über einen Druckerschacht 2a des Schnelldruckers 1 zu gelangen.

Zusätzlich zur Auslaufwalze 20 können weitere Walzen einen Eigenantrieb aufweisen, wie dies in der Fig. 1 für die Umlenkwalze 14 dargestellt ist. Auch kann innerhalb des Wendekreuzes 15 mehr als eine Walze angetrieben sein.

Es ist also zumindestens eine angetriebene Walze vorgesehen, die zur Entlastung der Abzugskraft des Druckers 1 dient und dazu beiträgt, daß die Papierbahn 3, die durch die erfindungsgemäße Vorrichtung über einen größeren Weg der Druckeinheit zugeführt wird, als dies der Konstruktion des Druckers selbst entspricht, weitgehend spannungsfrei zugeführt wird, so daß die Gefahr eines Reißens zwischen Abzug der Bahn vom Papierstapel 7 und Einlauf in die Druckeinheit des Druckers praktisch ausgeschaltet wird. Wesentlich bei der Erfindung ist weiterhin, daß die angetriebene Antriebswalze 20 und/oder 14 durch ihren Antriebsmotor 21 kontinuierlich angetrieben wird und daher dauernd umläuft. während der Drucker selbst als Zeilendrucker diskontinuierlich fördert, in dem, während eine Zeile gedruckt wird, die Papierbahn nicht vorwärts gefördet wird, nach Beenden der Zeile die Papierbahn mit hoher Geschwindigkeit ein geringes Stück zur nächsten Zeile vorwärts gefördert wird, wo sie dann wieder still steht undbedruckt wird. Die Papierbahn wird dabei im Drucker im allgemeinen durch einen Stachelantrieb gefördert. Durch den kontinuierlichen Antrieb der angetriebenen Walzen 20 und/oder 14 der erfindungsgemäßen Vorrichtung wird die Papierbahn auch unmittelbar nach Stillstandstellung des Stachelantriebs im Bereich der angetriebenen Walze noch ein kurzes Stück nachgezogen, liegt aber dann in diesem Bereich locker, so daß die angetriebene Walze frei umlaufen kann, ohne die Papierbahn weiter zu fördern oder aufzustauchen. Durch dieses erzeugte Spiel wird der Stachelantrieb im Drucker beim nächsten Fördern der Papierbahn entlastet, d. h. er muß nicht die gesamte Bahn vom Stapel 7 bis zum Stachelantrieb nachziehen, sondern nur ab dem Bereich der letzten angetriebenen Walze (hier 21) bis zum Stachelantrieb. Darüberhinaus wird aufgrund der kontinuierlich umlaufenden Walze dann, wenn durch die Förderung der Papierbahn mittels des Stachelantriebs ein Zug auf die Papierbahn frei ausgeübt wird, diese im Bereich der angetriebenen Walze gegen dieselbe gezogen und dann von dieser wieder mitgefördert, so daß auch in diesem zeitlichen Förderabschnitt der Stachelwalzenantrieb nicht den gesamten Zug vom Stapel 7 her aufnehmen muß. Durch diese erfindungsgemäße Ausgestaltung wird ein Ausreißen der Papierbahn im Stachelwalzenantrieb des Druckers 7 durch Beschädigung der Förderlöcher, in die die Stacheln des Stachelantriebs eingreifen, oder ein Ausreißen der Perforationen zwischen Randleisten und zu bedruckendem Papierbereich vermieden. Ein solches Ausreißen könnte ohne die erfindungsgemäß angetriebene Walze insbesondere bei kurzfasrigen Papieren auftreten.

Wesentlich zur Ermöglichung eines kontinuierlichen Umlaufens der angetriebenen Walzen, ohne daß sich hinter diesen ein zu großer Papierstau ergibt, indem sie, beispielsweise wenn der Drucker für längere Zeit still gesetzt wird, zu viel Papierlänge nachfördern, daß die Papierbahn jeweils unter der angetriebenen Walze hindurchgeführt wird. wie dies bei den Walzen 20 und 14 der Fig. 1 ersichtlich ist. Hierdurch wird erreicht. daß das Nachfördern nur über eine sehr kurze Zeit und Länge geschieht. die Papierbahn sich dann relativ schnell von der angetriebenen Walze löst, praktisch von dieser abfällt, so daß trotz weiterhin umlaufender angetriebener Walze der Fördervorgang unterbrochen wird. Würde die Papierbahn über die Walze geführt, so würde sie immer auf dieser aufliegen, wenn beispielsweise die Walze 13 oder die Walze im oberen Bereich der Stufe in der Fig. 1 angetrieben wäre, immer auf dieser aufliegen und kontinuierlich weitergefördert werden, bis ggfls. der Rückstau des Papiers so groß ist, um die Papierbahn dann doch noch von der Walze abzuheben (beispielsweise bei der Walze an der oberen Stufe im Drucker der Fig. 1). Auf jeden Fall kann ein solcher Papierstau zu erheblichen Störungen und Beschädigungen führen, so daß er zu vermeiden ist, was durch die erfindungsgemäße Auswahl der angetriebenen Walzen ermöglicht wird.

In der Fig. 4a sind verschiedene Kombinations-oder Zuordnungsmöglichkeiten der erfindungsgemäßen Vorrichtung mit einem Drucker schematisch dargestellt. Bei der in Fig. 1 mit bezeichneten Kombinationsmöglichkeit wird die Abzugseinheit 10 mit Abstand seitlich zum Drucker auf der Bedienungsseite angeordnet, so daß die Tür 26 des Papierschachtes problemlos geöffnet werden kann. Die Papierbahn wird unterhalb der Tür in den Papierschacht eingeführt. Der Abstand zwischen der Abzugseinheit 10 und dem Drucker 1 und dem in diesem befindlichen Wendekreuz mit der Umlenkwalze 18' wird durch ein Bodenblech 27 überbrückt, das wenige Zentimeter über dem Boden angeordnet ist. Die durch die strichpunktierte Darstellung weiterer Stapel 7 ist angedeutet, wie die Palette nach Abarbeiten einzelner Großstapel 7 verschoben wird, um weitere abarbeiten zu können.

Mit 11 ist eine weitere Anordnung bezeichnet, bei der die Papierbahn unterhalb des Druckers in den Papierschacht eingeführt wird. Auch hier kann ggfls. ein größerer Abstand zum Drucker gewahrt und durch ein Bodenblech 27 überdrückt werden . Mit 111 ist eine weitere der Stellung I gegenüberliegende Stellung der Abzugseinheit bezeichnet. Das hier vorgesehene Bodenblech könnte ggfls. fortgelassen und die Abzugseinheit näher an den Drucker herangerückt werden.

Eine andere Kombinationsmöglichkeit ist in der Fig. 4 dargestellt, wo die Abzugseinrichtung seitlich versetzt zum Drucker angeordnet ist und eine Wendeeinrichtung außerhalb des Druckers vorgesehen ist. Vorzugsweise ist die Wendeeinrichtung dabei durch ein Abdeckblech 27 abgedeckt. Bei der Ausgestaltung der Fig. 4c wird die Bahn unter dem gesamten Drucker 1 hindurchgeführt, umgelenkt und in der Rückführung über den Papierschacht 2 eingeführt. Die Führung bei der Ausgestaltung der Fig. 4d erfolgt ähnlich der Fig. 4c, wobei aber hier analog zur Fig. 4b ebenfalls eine Wendeinrichtung, die ggfls. von einem Abdeckblech 27 überdeckt ist, außerhalb des Druckers vorgesehen ist. Ausgehend von den Kombinationsmöglichkeiten der Fig.4b und 4d könnten diese auch noch jeweils nach oben hin gespiegelt sein und die Ablenkung über die Wendevorrichtung in anderer Weise entsprechend erfolgen. Die Kombinationsmöglichkeiten der Fig.4a sind insbesondere für den Drucker IBM 3800 geeignet, die Kombinationsmöglichkeiten I der Fig. 4a sowie diejenigen der Fig.4d für den Siemens-Drucker ND 2 und insbesondere sämtliche Kombinationsmöglichkeiten für den Siemens-Drucker ND 3 sowie die Möglichkeiten I der Fig.4a und diejenige der Fig.4c für den Drucker ND 3 RF. Grundsätzlich weist die erfindungsgemäße Vorrichtung hinsichtlich der Kombination mit einem Drucker vielfältige Gestaltungs- und Abänderungsmöglichkeiten auf, so daß sie auch bei jedem weiteren neuen Druckertyp einsetzbar ist.

## Patentansprüche

1. Vorrichtung zum Abziehen einer in einem Stapel (7) gefalteten Endlos-Papierbahn (3) und zum Zuführen der Papierbahn (3) zur Druckeinheit eines eine Abzugskraft aufbringenden Schnelldruckers (1), insbesondere eines Laser-Druckers, mit Führungs- und Abzugswalzen (11, 13, 14, 17, 18, 20) für die Papierbahn (3), von denen wenigstens eine (14, 20) angetrieben ist, dadurch gekennzeichnet, daß die Papierbahn (3) zunächst unterhalb der angetriebenen Walze (14, 20) geführt ist, daß die angetriebene Walze (14, 20) einen eingenen Antrieb (21, 21') aufweist, daß eine die Papierbahn (3) in horizontale Laufrichtung umlenkende Walze (14) unmittelbar hinter dem Papierstapel (3) in dessen unteren Bereich angeordnet ist, daß die Papierbahn (3) mit horizontaler Quererstreckung in den Drucker (1) eingeführt wird und daß zumindestens eine die Papierbahn (3) in den Drucker (1) einführende Einführwalze und die im Bereich des Stapels (7) vorgesehene Umlenkwalze (14) einen Relativabstand aufweisen.

2. Vorrichtung nach Anspruch 1, dadurch gekennzeichnet, daß die die Papierbahn in horizontale Laufrichtung umlenkende Walze (14) eine angetriebene ist.

3. Vorrichtung nach Anspruch 1 oder 2, dadurch gekennzeichnet, daß bei von der Einlaufrichtung in die Druckeinheit verschiedener Abzugsrichtung der Papierbahn vom Großstapel (7) ein Wendekreuz (15) vorgesehen ist, das aus einer quer zur Abzugsrichtung angeordneten Einlaufwalze (17), einem unmittelbar hinter dieser und unter einem Winkel kleiner 90°, vorzugsweise 45° gegenüber dieser angestelltem Wendestab (18) und ggfls. einer weiteren, quer zur Einlaufrichtung angeordneten Auslaufwalze (20, 22) besteht.

4. Vorrichtung nach Anspruch 3, dadurch gekennzeichnet, daß die Auslaufwalze (20) des Wendekreuzes (15) angetrieben ist.

5. Vorrichtung nach einem der vorangehenden Ansprüche, dadurch gekennzeichnet, daß der angetriebenen Walze (14, 20) mit geringem parallelen Abstand eine Führungswalze (22) zugeordnet ist und daß die Papierbahn (3) zunächst entlang der angetriebenen Walze (14. 20) und dann über die Führungswalze (22) unter Änderung der Laufrichtung zwischen den Walzen geführt ist.

6. Vorrichtung nach Anspruch 5, dadurch gekennzeichnet, daß die angetriebene Walze (20) und die Führungswalze (22) in Laufrichtung der Papierbahn (3) und quer dazu gegeneinander versetzt sind.

7. Vorrichtung nach einem der vorangehenden Ansprüche, dadurch gekennzeichnet, daß eine der Transportwalze des Druckers (1) nahe Walze (20) angetrieben ist.

8. Vorrichtung nach einem der vorangehenden Ansprüche, dadurch gekennzeichnet, daß die angetriebene Walze (14, 20) mit einer Auflage mit relativ hohem Reibungskoeffizienten versehen ist.

9. Vorrichtung nach Anspruch 8, dadurch gekennzeichnet, daß die Auflage der angetriebenen Walze (14, 20) eine Gummiauflage ist.

10. Vorrichtung nach einem der Ansprüche 1 bis 7, dadurch gekennzeichnet, daß die Auflage der angetriebenen Walze (14, 20) mit Nocken versehen ist.

11. Vorrichtung nach einem der vorangehenden Ansprüche, dadurch gekennzeichnet, daß sie eine unterhalb des Papierschachtes (2) des Druckers (1) anzuordnende Klappe aufweist, die im heruntergeklappten Zustand einen in den Papierschacht (2) einzusetzenden Klein-Papierstapel tragen kann.

12. Vorrichtung nach einem der vorangehenden Ansprüche, gekennzeichnet durch eine Detektoranordnung (11a) im Bereich einer Abzugswalze (11, 13) und durch eine im Papierschacht (2) des Druckers (1) unmittelbar vor einer dort vorgesehenen Fotozelle des Druckers (1) angeordnete Lampe, die derart mit der Detektoranordnung (11a) elektrisch verbunden ist, daß sie aufleuchtet, wenn die Detektoranordnung (11a) ein Ende der Papierbahn feststellt.

13. Vorrichtung nach Anspruch 11, dadurch gekennzeichnet, daß in Abzugsrichtung der Papierbahn (3) hinter der Detektoranordnung (11a) eine Arretiervorrichtung (12).zum zeitweisen Festhalten der Papierbahn (3) angeordnet ist.

## Claims

1. Apparatus for removing an endless paper web (3) folded in a stack (7) and for supplying the paper web (3) to the printing unit of a high-speed printer (1), which applies a draw-off force and in particular a laser printer, with guide and draw-off rollers (11, 13, 14, 17, 18, 20) for the paper web (3), whereof at least one (14, 20) is driven, characterized in that firstly the paper web (3) is guided below the driven roller (14. 20), that the driven roller (14. 20) has its own drive (21, 21'), that a roller (14) reversing the paper web (3) in the horizontal running direction is provided immediately behind the paper stack (3) in the lower region thereof, that the paper web (3) is introduced with a horizontal transverse extension into printer (1) and that at least one insertion roller inserting the paper web (3) into printer (1) and the reversing roller (14) provided in the vicinity of stack (7) have a relative spacing.

2. Apparatus according to claim 1, characterized in that the roller (14) reversing the paper web in the horizontal running direction is a driven roller.

3. Apparatus according to claims 1 or 2, characterized in that when the paper web is removed from the large stack (7) in a direction differing from the insertion direction into the printing unit, a turning cross (15) is provided, which comprises a feed roller (17) at right angles to the draw-off direction, a turning bar (18) positioned directly behind the feed roller and at an angle smaller than 90° and preferably 45° with respect thereto. as well as optionally a further discharge roller (20, 22) positioned at right angles to the feed direction.

4. Apparatus according to claim 3, characterized in that the discharge roller (20) of turning cross (15) is driven.

5. Apparatus according to one of the preceding claims, characterized in that a guide roller (22) is associated with the driven roller (14, 20) with a small parallel spacing and that the paper web (3) is initially guided along the driven roller (14, 20) and then over the guide roller (22), whilst changing the running direction between the rollers.

6. Apparatus according to claim 5, characterized in that the driven roller (20) and guide roller (22) are staggered in the running direction of paper web (3) and at right angles thereto.

7. Apparatus according to one of the preceding claims, characterized in that a roller (20) close to the conveying roller of the printer (1) is driven.

8. Apparatus according to one of the preceding claims, characterized in that the driven roller (14, 20) is provided with a covering having a relatively high friction coefficient.

9. Apparatus according to claim 8, characterized in that the covering of the driven roller (14, 20) is a rubber covering.

10. Apparatus according to one of the claims 1 to 7, characterized in that the covering of the driven roller (14, 20) is provided with pins.

11. Apparatus according to one of the preceding claims, characterized in that it has a flap arranged below the paper shaft (2) of printer (1) and which in the flapped down state can carry a small paper stack to be inserted in paper shaft.

12. Apparatus according to one of the preceding claims, characterized by a detector arrangement (11a) in the vicinity of the draw-off roller (11, 13) and by a lamp arranged in paper shaft (2) of printer (1) immediately in front of a photocell of said printer provided therein and which is electrically connected to the detector arrangement (11a) in such a way that it lights up when detector arrangement (11a) detects one end of the paper web.

13. Apparatus according to claim 11, characterized in that behind the detector arrangement (11 a) in the draw-off direction of paper web (3) is provided an arresting device (12) for the temporary stopping of paper web (3).

## Revendications

1. Dispositif pour l'extraction d'une bande de papier continue pliée (3), provenant d'une pile (7) et pour alimenter la bande de papier (3) dans une unité d'impression d'une imprimante rapide (1) en particulier, d'une imprimante à laser, appliquant une force de traction avec des cylindres de guidage et d'extraction (11, 13, 14, 17, 18, 19) pour la bande de papier (3), dont l'un au moins (14, 20) est entraîné, caractérisé en ce que la bande de papier (3) est guidée tout d'abord en dessous du cylindre entraîne (14, 20), en ce que le cylindre entraîné (14, 20) possède son propre dispositif d'entraînement (21, 21'), en ce qu'un cylindre (14), renvoyant la bande de papier (3) dans le sens horizontal, est disposé immédiatement derrière la pile de papier (3) dans la zone inférieure de celle-ci, en ce que la bande de papier (3) est introduite dans l'imprimante (1) en direction transversale horizontale et en ce qu'au moins un cylindre d'alimentation, amenant la bande de papier (3) dans l'imprimante (1) et le cylindre de renvoi (14) prévu dans la zone de la pile (7) présentent une distance relative l'un par rapport à l'autre.

2. Dispositif selon la revendication 1, caractérisé en ce que le cylindre (14) renvoyant la bande de papier dans le sens horizontal est un cylindre entraîné.

3. Dispositif selon la revendication 1 ou 2, caractérisé en ce qu'une croix d'inversion (15) est prévue pour passer de la direction d'introduction dans l'unité d'impression à différentes directions d'extraction de la bande de papier provenant de la grande pile (7), cette croix étant constituée d'un cylindre d'entrée (17) disposé transversalement par rapport à la direction d'extraction, d'une barre de renvoi (18), disposée immédiatement derrière ce cylindre et faisant un angle inférieur à 90° et, de préférence, de 45° par rapport à celui- ci et, éventuellement, d'un autre cylindre de sortie (20, 22) disposé transversalement par rapport à la direction d'entrée.

4. Dispositif selon la revendication 3, caractérisé en ce que le cylindre de sortie (20) de la croix d'inversion (15) est entraîné.

5. Dispositif selon l'une des revendications précédentes, caractérisé en ce que le cylindre entraîné (14, 20) est combiné à un cylindre de guidage (22) placé parallèlement, à faible distance, et en ce que la bande de papier (3) est amenée tout d'abord le long du cylindre entraîné (14, 20) et, ensuite, par-dessus le cylindre de guidage (22), avec modification de la direction de passage entre les cylindres.

6. Dispositif selon la revendication 5, caractérisé en ce que le cylindre entraîné (20) et le cylindre de guidage (22) sont décalés dans la direction de passage de la bande à papier (3) et transversalement l'un par rapport à l'autre.

7. Dispositif selon l'une des revendications précédentes, caractérisé en ce qu'un cylindre (20) proche du cylindre de transport de l'imprimante (1) est entraîné.

8. Dispositif selon l'une des revendications précédentes, caractérisé en ce que le cylindre entraîné (14, 20) est pourvu d'un revêtement ayant un coefficient de frottement relativement élevé.

9. Dispositif selon la revendication 9, caractérisé en ce que le revêtement du cylindre entraîné (14, 20) est un revêtement en caoutchouc.

10. Dispositif selon l'une des revendications 1 à 7 caractérisé en ce que le revêtement du cylindre entraîné (14, 20) est pourvu de cames.

11. Dispositif selon l'une des revendications précédentes, caractérisé en ce qu'il présente un clapet à disposer en dessous du puits à papier 2 de l'imprimante (1) qui, quand il est rabattu vers le bas, peut supporter une petite pile de papier à introduire dans le puits à papier (2).

12. Dispositif selon l'une des revendications précédentes, caractérisé par un dispositif de détection (11 a), situé dans la zone d'un cylindre d'extraction (11, 13) et par une lampe, disposée dans le puits à papier (2) de l'imprimante (1), immédiatement devant une cellule photoélectri- que de l'imprimante (1) prévue à cet endroit, cette lampe étant connectée électriquement au dispositif de détection (11a), de façon à ce que cette lampe s'allume si le dispositif de détection (11a), constate la fin d'une bande de papier.

13. Dispositif selon la revendication 11, caractérisé en ce qu'un dispositif d'arrêt (12) pour maintenir temporairement à l'arrêt la bande de papier (3) est disposé derrière le dispositif de détection (11a), dans la direction d'extraction de la bande de papier (3).
